# FASCICULE DE BREVET EUROPEEN

(11) **EP 0 531 594 B1**
(45) Date de publication et mention de la délivrance du brevet: **22.11.1995**
(21) Numéro de dépôt: 91402412.0
(22) Date de dépôt: 10.09.1991
(51) Int. Cl.: F41A 9/02, F41A 9/24

(54) **Dispositif d'alimentation en munitions d'une arme automatique**
Vorrichtung zum Zuführen von Munition zu einer Maschinenwaffe
Device for feeding ammunition to an automatic weapon

(43) Date de publication de la demande: 17.03.1993
(73) Titulaire: GIAT Industries, F-78034 Versailles Cédex (FR)
(72) Inventeur: Simon, Georges, F-18390 Saint-Germain du Puy (FR); Pichot, Patrice, F-18000 Bourges (FR); Boissau, Alain, F-18000 Bourges (FR)

(56) Documents cités:
- EP-A- 0 388 301
- DE-A- 1 965 145
- FR-A- 2 664 686
- GB-A- 584 268

## Description

La présente invention concerne un dispositif d'alimentation en munitions d'une arme automatique mobile en translation par rapport à un pourvoyeur fixe.

Le problème posé consiste à amener une munition depuis un emplacement de stockage et un pourvoyeur fixe par rapport au bâti de l'arme, jusqu'à cette dernière mobile en translation longitudinale du fait de son recul.

Ce problème se pose de façon particulièrement aigüe dans les armes automatiques à tir flottant dans lesquelles l'alimentation et la mise à feu s'effectuent avant que la partie reculante de l'arme n'ait rejoint sa position d'équilibre. On ne dispose en effet dans ce type d'armes, d'aucune référence fixe dans le sens longitudinal, c'est-à-dire dans le sens de recul de l'arme.

Le brevet EP-A- 0 388 301 qui forme la base du préambule de la revendication indépendante 1, décrit un dispositif d'alimentation en munitions d'une arme automatique entre un pourvoyeur fixe et la culasse de l'arme mobile suivant un mouvement de va-et-vient. La structure adoptée consiste à prévoir une rampe hélicoïdale à pas variable suivant un arc de transfert, mais se caractérise par l'absence de coulisseau prenant les munitions en charge.

Le brevet DE-A-1 965 1445 décrit une arme dans laquelle le système d'alimentation en munitions permet le chargement automatique au niveau du point de retour de la masse reculante. Cette arme ne comporte aucun coulisseau muni de moyens de préhension d'une munition et équipé d'un moyen de guidage.

La présente invention vise à fournir un dispositif d'alimentation permettant d'amener une munition en position de tir à partir du pourvoyeur fixe.

A cet effet, l'invention a pour objet un dispositif d'alimentation en munitions d'une arme automatique mobile en translation par rapport à un pourvoyeur fixe, comprenant au moins un coulisseau muni de moyens de préhension d'une munition et des premiers moyens de guidage pour amener le coulisseau d'une position longitudinale aléatoire par rapport à l'arme, a une position longitudinale prédéterminée par rapport à l'arme, des deuxièmes moyens de guidage pour amener le coulisseau d'une position longitudinale aléatoire par rapport au pourvoyeur à une position longitudinale prédéterminée par rapport au pourvoyeur, de manière à ramener cycliquement le coulisseau depuis sa position d'alimentation de l'arme jusqu'au pourvoyeur fixe de munitions, caractérisé en ce que les deuxièmes moyens de guidage peuvent comprendre une rampe et une contre-rampe solidaires du pourvoyeur et se rapprochant progressivement depuis l'arme jusqu'au pourvoyeur, et un galet monté sur le coulisseau pour se déplacer entre les deux rampes, la distance entre la rampe et la contre-rampe au niveau du pourvoyeur étant sensiblement égale au diamètre du galet.

Dans un mode de réalisation particulier de l'invention, lesdits premiers moyens de guidage comprennent une rampe et une contre-rampe solidaires de l'arme et se rapprochant progressivement depuis le pourvoyeur jusqu'à l'arme, et un galet monté sur le coulisseau pour se déplacer entre les deux rampes, la distance longitudinale entre la rampe et la contre-rampe au niveau de l'arme étant sensiblement égale au diamètre du galet.

Bien entendu, le même galet peut être utilisé pour les premiers et deuxièmes moyens de guidage.

Chaque rampe associée à sa contre-rampe respective agit par conséquent à la manière d'un entonnoir, le galet du coulisseau se présentant entre la rampe et la contre-rampe en une position longitudinale aléatoire et étant amené en position prédéterminée par rapport soit à l'arme soit au pourvoyeur suivant la phase du cycle dont il s'agit, à savoir soit la phase d'alimentation soit la phase de retour au pourvoyeur.

Le dispositif peut comprendre de façon connue des moyens d'alimentation des munitions en arc de cercle, les coulisseaux étant, selon l'invention, disposés sur un barillet monté rotatif autour de l'axe dudit arc.

Dans ce dernier cas, les rampes peuvent être des rampes hélicoïdales, les contre-rampes étant circulaires.

Les moyens d'alimentation peuvent notamment comprendre une pluralité d'étoiles montées rotatives sur l'axe dudit arc de cercle.

On peut en outre selon l'invention prévoir au moins un doigt poussoir pour amener une munition de sa position longitudinale prédéterminée à sa position de tir.

On décrira maintenant à titre d'exemple non limitatif un mode de réalisation particulier de l'invention en référence aux dessins schématiques annexés dans lesquels :
- La figure 1 est une vue en élévation d'un dispositif selon l'invention, et
- Les figures 2a et 2b représentent les rampes et les coulisseaux de ce dispositif en vue développée.

La figure 1 représente une arme comprenant de façon connue un bâti fixe symbolisé par la référence 1, une vis 2 de commande de la culasse, une culasse 3 et un ensemble d'étoiles 4 permettant d'alimenter la culasse 3 en munitions à partir d'un pourvoyeur (non représenté) solidaire du bâti 1.

L'arbre 5 de montage des étoiles 4 porte également un barillet 6 sur lequel sont montés coulissant dans le sens longitudinal quatre coulisseaux 7.

Les coulisseaux 7 comportent à l'une de leurs extrémités un galet 8 d'axe perpendiculaire à l'axe de l'arbre 5, et à l'autre extrémité une saillie 9 en forme de crochet en arc de cercle susceptible de s'engager dans une rainure 10 de forme correspondante réalisée dans la douille d'une munition 11.

Le dispositif selon l'invention comporte par ailleurs, une rampe 12 hélicoïdale et une contre-rampe 13 circulaire solidaires de la partie reculante de l'arme, ainsi qu'une rampe 14 hélicoïdale et une contre-rampe 15 circulaire solidaires du bâti fixe 1.

Les rampes 12 et 13 se rapprochent l'une de l'autre depuis le pourvoyeur jusqu'à l'arme, et de la même manière les rampes 14 et 15 se rapprochent l'une de l'autre depuis l'arme jusqu'au pourvoyeur.

La distance finale entre les rampes 12 et 13 d'une part et 14 et 15 d'autre part est sensiblement égale au diamètre des galets 8, de telle sorte que lorsqu'un coulisseau arrive au terme de son trajet entre les rampes 12 et 13, il se trouve en position longitudinale déterminée par rapport à l'arme et que, de même, lorsqu'il arrive au terme de son trajet entre les rampes 14 et 15, il se trouve en une position déterminée par rapport au pourvoyeur.

L'arbre 5 entraîne simultanément les étoiles 4 et le barillet 6.

Le coulisseau 7a situé à l'opposé de la culasse 3 prend en charge une munition au niveau du pourvoyeur. A cet instant, il se trouve en une position longitudinale aléatoire par rapport à l'arme.

A un instant donné de la rotation, son galet 8 vient en contact avec la rampe 12 qui l'amène dans la position 7b où il est positionné longitudinalement par rapport à l'arme. En cette position un doigt poussoir 16 amène la munition dans l'axe de la culasse 3.

La position longitudinale 7b du coulisseau est aléatoire par rapport au pourvoyeur de munitions. La rotation du barillet 6 l'amène ensuite à venir en contact avec la rampe 14 solidaire du bâti 1 de l'arme, cette rampe 14 le ramenant finalement dans la position 7a déterminée longitudinalement par rapport au pourvoyeur où il peut prendre en charge une autre munition.

Le dispositif selon l'invention permet par conséquent d'amener des munitions du pourvoyeur fixe jusqu'à l'arme mobile à l'aide des coulisseaux 7, puis de ramener ces derniers jusqu'au pourvoyeur, les positions relatives du pourvoyeur et de l'arme étant quelconques.

Diverses variantes et modifications peuvent être apportées à la description ci-dessus sans sortir pour autant du cadre de l'invention.

## Revendications

1. Dispositif d'alimentation en munitions d'une arme automatique mobile en translation par rapport à un pourvoyeur fixe, comprenant au moins un coulisseau (7) muni de moyens de préhension (9) d'une munition (11), des premiers moyens de guidage (12, 13) pour amener le coulisseau d'une position longitudinale aléatoire par rapport à l'arme à une position longitudinale prédéterminée par rapport à l'arme, et des deuxièmes moyens de guidage (14, 15) pour ramener le coulisseau d'une position longitudinale aléatoire par rapport au pourvoyeur à une position longitudinale prédéterminée par rapport au pourvoyeur, caractérisé par le fait que lesdits deuxièmes moyens de guidage comprennent une rampe (14) et une contre-rampe (15) solidaires du pourvoyeur et se rapprochant progressivement depuis l'arme jusqu'au pourvoyeur, et un galet (8) monté sur le coulisseau pour se déplacer entre les deux rampes, la distance entre la rampe et la contre-rampe au niveau du pourvoyeur étant sensiblement égale au diamètre du galet.

2. Dispositif selon la revendication 1, caractérisé par le fait que lesdits premiers moyens de guidage comprennent une rampe (12) et une contre-rampe (13) solidaires de l'arme, et se rapprochant progressivement depuis le pourvoyeur jusqu'à l'arme, et un galet (8) monté sur le coulisseau pour se déplacer entre les deux rampes, la distance longitudinale entre la rampe et la contre-rampe au niveau de l'arme étant sensiblement égale au diamètre du galet.

3. Dispositif selon la revendication 1 ou 2, caractérisé en ce qu'il comprend des moyens d'alimentation (4) des munitions en arc de cercle, les coulisseaux étant disposés sur un barillet (6) monte rotatif autour de l'axe dudit arc.

4. Dispositif selon la revendication 3, caractérisé par le fait que ladite rampe est une rampe hélicoïdale, la contre-rampe étant circulaire.

5. Dispositif selon la revendication 3 ou 4, caractérisé par le fait que lesdits moyens d'alimentation comprennent une pluralité d'étoiles montées rotatives sur l'axe dudit arc de cercle.

6. Dispositif selon l'une quelconque des revendications 1 à 5, caractérisé par le fait qu'il comprend au moins un doigt poussoir (16) pour amener une munition de sa position longitudinale prédéterminée à sa position de tir.

## Claims

1. A munition feed device for an automatic weapon which is mobile in translation with respect to a fixed ammunition magazine, comprising at least one slide bar (7) fitted with gripping means (9) for a munition (11), primary guiding means (12, 13) to bring the slide from a longitudinal position which is random with respect to the weapon to a longitudinal position which is predetermined with respect to the weapon, and secondary guiding means (14, 15) to bring the slide from a longitudinal position which is random with respect to the magazine to a longitudinal position which is predetermined with respect to the magazine, so as to bring the slide in a cycle from its weapon feed position to the fixed magazine, a munition feed device characterised in that the secondary guiding means may comprise a ramp (14) and a counter-ramp (15) integral with the magazine and which gradually come closer together from the weapon to the magazine, and a roller (8) mounted on the slide in order to move between the two ramps, the distance between the ramp and the counter-ramp at the magazine being roughly equal to the diametre of the roller.

2. A device according to Claim 1, characterised in that the said primary guiding means comprise a ramp (12) and a counter-ramp (13) integral with the weapon and which gradually come closer together from the weapon to the magazine, and a roller (8) mounted on the slide in order to move between the two ramps, the longitudinal distance between the ramp and the counter-ramp at the magazine being roughly equal to the diametre of the roller.

3. A device according to Claim 1 or 2, characterised in that it comprises feed means (4) for the munitions in the arc of a circle, the slides being arranged on a mounted barrel (6) that rotates around the axis of the said arc.

4. A device according to Claim 3, characterised in that the said ramp is a helicoidal ramp, the counter-ramp being circular.

5. A device according to Claim 3 or 4, characterised by the fact that the said feed means may notably comprise many stars mounted rotating around the axis of the said arc.

6. A device according to any one of Claims 1 to 5, characterised by the fact that it comprises at least one pusher finger (16) to bring a munition from its predetermined longitudinal position to its firing position.

## Patentansprüche

1. Geschoßladevorrichtung einer automatischen Waffe, die bezogen auf einen stationären Munitionsvorrat in Translation beweglich ist, mit mindestens einem Stößel (7) mit Greifsystemen (9) für ein Geschoß (11), Erstführungssystemen (12, 13), die den Stößel von einer beliebigen Längsstellung bezogen auf die Waffe in eine vorausbestimmte Längsstellung bezogen auf die Waffe bringen, mit Sekundärführungssystemen (14, 15), die den Stößel aus einer beliebigen Längsstellung bezogen auf den Munitionsvorrat in eine vorausbestimmte Stellung bezogen auf dem Munitionsvorrat zurückbringen, dadurch gekennzeichnet, daß besagte Sekundärführungssysteme eine Rampe (14) und eine Gegenrampe (15) aufweisen, die mit dem Munitionsvorrat fest verbunden sind und sich einander ausgehend von der Waffe und bis zum Munitionsvorrat allmählich nähern, sowie mit einer Walze (8), die auf den Stößel montiert ist und sich zwischen den beiden Rampen verschiebt, wobei die Entfernung zwischen der Rampe und der Gegenrampe auf Munitionsvorratebene in etwa dem Walzendurchmesser entspricht.

2. Vorrichtung gemäß Anspruch 1, dadurch gekennzeichnet, daß besagte Erstführungssysteme eine Rampe (12) und eine Gegenrampe (13) aufweisen, die mit der Waffe fest verbunden sind und sich ausgehend vom Munitionsvorrat und bis zur Waffe einander allmählich nähern, sowie mit einer Walze (8), die auf den Stößel montiert ist und sich zwischen den beiden Rampen bewegt, wobei die Längsentfernung zwischen der Rampe und der Gegenrampe auf der Ebene der Waffe in etwa dem Walzendurchmesser entspricht.

3. Vorrichtung gemäß Anspruch 1 oder 2, dadurch gekennzeichnet daß sie Munitionssversorgungssysteme (4) in Kreisbogenform entspricht, wobei die Stößel hier auf einer Trommel (6) angebracht sind, die sich um die Achse besagten Kreisbogens dreht.

4. Vorrichtung gemäß Anspruch 3, dadurch gekennzeichnet, daß besagte Rampe eine Spiralrampe ist, während die Gegenrampe kreisförmig ist.

5. Vorrichtung gemäß dem Anspruch 3 oder 4, dadurch gekennzeichnet, daß die besagte Lademittel mehrere Sterne aufweisen, die um die Achse besagten Kreisbogens drehend montiert sind.

6. Vorrichtung gemäß einem beliebigen der Ansprüche 1 bis 5, dadurch gekennzeichnet, daß sie mindestens einen Schubfinger (16) enthält, der ein Geschoß aus seiner vorausbestimmten Längsstellung in seine Feuerposition bringt.
